# FASCICULE DE BREVET EUROPEEN

(11) **EP 2 879 806 B1**
(45) Date de publication et mention de la délivrance du brevet: **18.09.2019**
(21) Numéro de dépôt: 13752864.2
(22) Date de dépôt: 06.08.2013
(51) Int. Cl.: B05B 7/00, B05B 11/00

(54) **DISPOSITIF DE PRODUCTION DE MOUSSE RECHARGEABLE**
NACHFÜLLBARER SCHAUMSPENDER
RECHARGABLE FOAM DISPENSER

(30) Priorité: 06.08.2012 FR 1257623
(43) Date de publication de la demande: 10.06.2015
(73) Titulaire: Sannier, Gérard, 76200 Dieppe (FR)
(72) Inventeur: SANNIER, Gérard, F- 76200 Dieppe (FR); POIZOT, Francis, décédé (FR)
(74) Mandataire: Debay, Damien
(86) Numéro de dépôt international: PCT/EP2013/066511
(87) Numéro de publication internationale: WO 2014/023748

(56) Documents cités:
- WO-A1-2009/050449
- WO-A1-2010/131042
- JP-A- 2007 137 497

## Description

L'invention concerne le domaine des dispositifs de production de mousse actionnés manuellement, fonctionnant à base de liquide moussant et rechargeable. Elle concerne plus particulièrement un dispositif utilisable dans toutes les positions, debout, couché ou retourné, pour produire de la mousse.

Il existe des dispositifs de production de mousse actionnés à la main permettant de produire de la mousse à partir de liquide moussant. La demande de brevet WO 2004/078359 et le brevet EP 1 190 775 décrivent, par exemple, un type de dispositif manuel produisant de la mousse à partir d'un liquide moussant. Cependant ce type de dispositif de production de mousse ne fonctionne pas correctement dans toutes les positions. Ce type de dispositif ne peut pas produire de la mousse, par exemple, lorsque le dispositif est retourné ou que ce dispositif est incliné à l'horizontale et que son réservoir est vidé à plus de la moitié.

Le document FR 2 907 035 résout ce problème par un dispositif de production de mousse comprenant un réservoir d'alimentation en liquide moussant, de capacité variable, une chambre de liquide communicant avec le réservoir d'alimentation en liquide moussant par une ouverture d'entrée, et avec une chambre de mélange par une ouverture de sortie du liquide, un premier clapet anti-retour disposé à l'ouverture d'entrée de la chambre de liquide, un second clapet anti-retour d'étanchéité, disposé à l'ouverture de sortie du liquide, autorisant un flux sortant de la chambre de liquide et comprenant des moyens élastiques de maintien en position fermée, une chambre d'air comprenant au moins une entrée avec un troisième clapet anti-retour permettant l'alimentation en air provenant de l'extérieur et une ouverture sortie de l'air communicant avec la chambre de mélange, des moyens de préhension pour un utilisateur, pour comprimer la chambre d'air et la chambre de liquide pour chasser du liquide et de l'air, par l'ouverture de sortie du liquide et par l'ouverture de sortie de l'air, dans la chambre de mélange qui comprend des moyens de brassage pour produire de la mousse expulsée vers un orifice de sortie, un ressort de rappel ramenant la chambre d'air et la chambre de liquide dans leur position non compressée pour réaliser une aspiration d'air et de liquide. Mais, ce système possède l'inconvénient d'être complexe de par une combinaison de deux pistons. Le piston de la chambre de liquide doit être hermétique pour ne pas communiquer avec la chambre d'air. Mais, il est bien connu qu'une utilisation très fréquente d'un piston peut rendre un piston de moins en moins hermétique. Les documents JP2007137497A et WO2010/131042A1 décrivent autres dispositifs de production de mousse de l'art antérieur.

La présente invention a pour but de remédier à un ou plusieurs des inconvénients de l'art antérieur en proposant un dispositif de production de mousse rechargeable, actionné à la main et fonctionnant dans toutes les positions, de conception simple et sûre.

Cet objectif est atteint par un dispositif de production de mousse selon la revendication 1.

Selon une autre particularité, la chambre d'air comprend en outre au moins une entrée avec un troisième clapet anti-retour permettant l'alimentation en air provenant de l'extérieur et une ouverture sortie de l'air communicant avec la chambre de mélange.

Selon une autre particularité, le second clapet anti-retour d'étanchéité comprend un bossage plastique venant boucher l'ouverture de sortie du liquide, le bossage étant maintenu par des pattes élastiques fixées à la chambre de mélange, les moyens de brassage comprenant un filet ou un élément poreux disposé en aval de l'ouverture de sortie du liquide et de l'ouverture de sortie de l'air, par rapport à un écoulement vers l'orifice d'expulsion.

Selon une autre particularité, le second clapet anti-retour d'étanchéité comprend une bille poussée contre une paroi tronconique s'élargissant vers la bille et réalisant les bords de la sortie de la chambre de liquide, la bille étant poussée par un élément élastique en appui contre au moins une butée d'appui de la chambre de mélange.

Selon une autre particularité, l'élément élastique est réalisé par un ressort, les moyens de brassage comprenant un filet ou un élément poreux disposé en aval de l'ouverture de sortie de l'air et de l'ouverture de sortie du liquide, par rapport à un écoulement vers l'orifice d'expulsion.

Selon une autre particularité, l'élément élastique est réalisé par une pièce de mousse poreuse élastique disposée en aval de l'ouverture de sortie de l'air, par rapport à un écoulement vers l'orifice d'expulsion pour réaliser le brassage d'air et de liquide moussant.

Selon une autre particularité, le clapet anti-retour d'étanchéité comprend une partie déformable pour assurer une fermeture étanche de l'ouverture de sortie du liquide.

Selon une autre particularité, la chambre d'air comprend deux parois cylindriques centrées autour d'un même axe et se rejoignant par le fond de la chambre d'air, un piston, dans lequel sont réalisées l'entrée permettant l'alimentation en air et l'ouverture de sortie de l'air, fermant la chambre d'air et coulissant selon l'axe de la chambre d'air, le piston de la chambre d'air étant poussé vers le fond de la chambre d'air par l'action de l'utilisateur sur une partie saillante du piston ou le piston étant éloigné du fond de la chambre par l'action du moyen de rappel, le moyen de rappel étant disposé dans la chambre d'air, en appui sur le fond au niveau de la base de la cloche.

Selon une autre particularité, la chambre de liquide est disposée au centre de la chambre d'air, la chambre de liquide correspondant à l'espace sous la cloche du moyen de rappel en forme de cloche de même axe que la chambre d'air et au sommet de laquelle est réalisée l'ouverture de sortie du liquide, l'ouverture d'entrée de la chambre de liquide étant réalisée à la base de la cloche.

Selon une autre particularité, la chambre d'air comprend une pluralité d'entrées d'air, disposées en périphérie de la chambre d'air, et devant lesquelles un clapet à membrane est maintenu par des bras de soutien, dans la chambre d'air.

Selon une autre particularité, la chambre de mélange est adjacente à la chambre de liquide, un conduit d'air joignant la sortie de la chambre (3) d'air à la chambre de mélange, l'orifice d'expulsion étant disposé immédiatement en sortie des moyens de brassage.

Selon une autre particularité, les moyens d'étanchéité comprennent une lèvre formée à la périphérie de plus grand diamètre de la cloche pour appuyer contre une paroi de la chambre autour de l'entrée de liquide.

Selon une autre particularité, la cloche comprend un anneau rigide périphérique lié à la lèvre et en appui contre les parois latérales de la chambre d'air.

Selon une autre particularité, les moyens d'étanchéité comprennent une lèvre formée à la périphérie du plus grand diamètre de la cloche pour s'encastrer dans une gorge annulaire formée sur une paroi autour de l'entrée de liquide.

Selon une autre particularité, la cloche comprend un anneau rigide périphérique lié à la lèvre et en appui contre la paroi autour de l'entrée de liquide.

Selon une autre particularité, les moyens de compression comprennent un tube lié mécaniquement et de façon étanche à un manchon prolongeant la section la plus faible de la cloche, les moyens d'étanchéité comprenant un encastrement du tube avec une partie tubulaire de la cloche moins élastique que le reste de la cloche.

D'autres particularités et avantages de la présente invention apparaîtront plus clairement à la lecture de la description ci-après, faite en référence aux dessins annexés, dans lesquels :
- la figure 1 représente une vue de coupe d'un exemple de dispositif de production de mousse selon l'invention;
- les figures 2 et 3 représentent chacune un détail en coupe d'un dispositif de production de mousse selon l'invention ;
- la figure 4 représente une vue en perspective d'un clapet d'étanchéité utilisé dans un dispositif de production de mousse selon l'invention ;
- les figures 5 et 6 représentent une vue en coupe partielle d'un exemple de dispositif de production de mousse selon l'invention en phase de fonctionnement ;
- la figure 7 représente une vue de coupe d'un autre exemple de dispositif de production de mousse.

L'invention va être décrite en référence aux figures précédemment citées. Le dispositif de production de mousse, comme représenté aux figures 1 et 7, comprend un réservoir (100) contenant du liquide moussant. Le réservoir (100) est réalisé, par exemple, à l'intérieur d'un cylindre (101). De manière non limitative, la paroi intérieure du cylindre (101) est de section transversale ronde ou ovale. Un piston (102) de même section transversale est mobile dans le cylindre (101) et s'appuie sur la paroi intérieure du cylindre (101) de façon étanche. Le réservoir comprend une ouverture (103), de manière non limitative, en vis-à-vis du piston (102), par laquelle le liquide sort du réservoir (100). La sortie de liquide par l'ouverture (103) entraîne une translation du piston (102) et une diminution du volume du réservoir (100). Le piston (102) mobile délimitant en partie le réservoir (100), permet d'avoir une contenance adaptable du réservoir (100), la contenance étant identique au volume de liquide moussant contenu. Plus le liquide moussant est aspiré par l'ouverture (103), plus le piston (102) se rapproche du fond du cylindre pour diminuer la contenance du réservoir (100). Le brevet US 5,152,434 décrit par exemple une pompe non adaptée à la production de mousse, équipée d'un réservoir de ce type. De manière non limitative, le piston (102) comprend sur une face à l'opposé du réservoir, une attache (104) accessible depuis l'extérieur du dispositif de production de mousse, pour saisir le piston (102) lors d'un démontage pour remplir le réservoir (100).

Le flux de fluide passant par l'ouverture (103) du réservoir (100) étant réalisé dans le sens sortant du réservoir (100), le réservoir (100), rempli au départ entièrement par un liquide moussant déterminé, ne contient que ce liquide. Le réservoir ne contient, par exemple, pas d'air. De plus l'ouverture du réservoir (100) est toujours alimentée en liquide moussant jusqu'à ce que le réservoir (100) ait atteint sa capacité minimum, quand le piston (102) avance jusqu'à une position de butée, par exemple contre l'ouverture (103). Lorsque le piston (102) est en position de butée, le piston (102) est sensiblement en contact avec la paroi du réservoir où se situe l'ouverture (103).

Une chambre (2) de liquide avec une ouverture d'entrée (103) et une ouverture de sortie (25), communique par son ouverture d'entrée (103) avec le réservoir et communique par son ouverture de sortie (25) avec une chambre (4) de mélange. L'ouverture d'entrée (103) de la chambre (2) de liquide coïncide avec l'ouverture du réservoir.

Un premier clapet (21, 22) anti-retour disposé à l'entrée (103) de la chambre (2) de liquide empêche une circulation du liquide retournant dans le réservoir (100).

Un second clapet (411, 412) anti-retour d'étanchéité disposé à l'ouverture de sortie (25) du liquide autorise un flux sortant de la chambre (2) de liquide et comprend des moyens (415, 413 ; 417) élastiques de maintien en position fermée.

Le second clapet (411, 412) anti-retour d'étanchéité, comme représenté aux figures 1, 2, 5, 6 et 7, est réalisé, de manière non limitative, par une bille (412) poussée par un élément (413, 415) élastique, contre une paroi (411) tronconique s'élargissant vers la bille (412). La bille (412) est par exemple réalisée en plastique ou en verre, la paroi (411) étant, par exemple réalisée en plastique. De manière non limitative, la paroi (411) tronconique a une dureté déterminée pour se déformer au contact de la bille (412).

L'élément (413, 415) élastique est par exemple en appui contre une bague (414) d'appui fixe par rapport à la chambre (4) de mélange. L'élément élastique est réalisé, de manière non limitative, par une mousse (413) poreuse élastique exerçant une force de maintien de la bille (412) contre la paroi tronconique comme représenté sur la figure 2. La mousse (413) poreuse réalise aussi un brassage du liquide avec l'air pour produire de la mousse.

Selon un autre exemple de réalisation, comme représenté aux figure 1, 5, 6 et 7, l'élément élastique est un ressort (415) en appui sur la bague (414) d'appui et contre la bille (412), un filet (42) ou une mousse poreuse pouvant être disposé en aval de la bague (414), par rapport au sens (5000) d'expulsion, pour brasser le liquide moussant avec l'air et produire de la mousse (51). Le ressort (415) est par exemple en métal ou en plastique.

Selon un autre exemple de réalisation, comme représenté à la figure 3, le clapet d'étanchéité comprend un bossage (416) maintenu en appui contre la sortie (25) de la chambre (2) de liquide, par des bras (417) élastiques. Ce clapet (416, 417) représenté en perspective à la figure 4, est par exemple maintenu par ses bras (417) pincés à leur extrémité, par des moyens de pincement du dispositif de production de mousse. De manière non limitative, le bossage (416) est élastique pour boucher l'ouverture de sortie (25) de la chambre (2) de liquide en se déformant lors de son insertion dans l'ouverture de sortie (25).

Une chambre (3) d'air est par exemple réalisée autour de la chambre (2) de liquide, comme représenté aux figures 1 et 7. La chambre (3) d'air est réalisée par un cylindre (31) dans lequel coulisse de façon étanche un piston (32). Le cylindre (31) de la chambre (3) d'air est, par exemple, disposé de façon coaxiale et autour du cylindre (23) de la chambre de liquide. La chambre d'air peut comprendre au moins une entrée (33) avec un troisième clapet anti-retour permettant l'alimentation en air provenant de l'extérieur du dispositif et une ouverture (34) de sortie de l'air communicant avec la chambre (4) de mélange.

Un moyen (39) de rappel ramène la chambre (3) d'air et la chambre (2) de liquide dans leur position non compressée pour réaliser une aspiration d'air et de liquide.

Le moyen (39) de rappel est une pièce élastique et déformable en forme de cloche à parois lisses qui sépare la chambre (2) de liquide et la chambre (3) d'air de façon hermétique par des moyens d'étanchéité. Par exemple, le moyen (39) de rappel est une pièce élastique et déformable en forme de cloche hémisphérique ou tronconique.

La chambre (2) de liquide correspond à l'espace sous le moyen (39) de rappel en forme de cloche de même axe principal que la chambre (3) d'air. Au sommet de la cloche est réalisée l'ouverture (25) de sortie du liquide. L'ouverture (103) d'entrée de la chambre (2) de liquide est réalisée sur une surface (394) à la base de la cloche.

Des moyens (61) de compression permettent de comprimer la chambre (3) d'air et la chambre (2) de liquide pour chasser du liquide et de l'air, par l'ouverture (25) de sortie du liquide et par l'ouverture (34) de sortie de l'air, dans la chambre (4) de mélange. La chambre (4) de mélange peut comprendre des moyens (42) de brassage pour produire de la mousse (51) expulsée vers un orifice (5) de sortie.

Les moyens (61) de compression comprennent un tube (180) lié mécaniquement et de façon étanche à un manchon prolongeant la section la plus faible de la cloche. Les moyens (392) d'étanchéité comprennent un encastrement du tube (180) avec une partie (395) tubulaire de la cloche. La partie (395) peut être moins élastique que le reste de la cloche. Cette différence d'élasticité peut, par exemple, être réalisée par une épaisseur plus importante de la paroi de la partie (395) tubulaire par rapport à l'épaisseur du reste de la cloche ou par une autre matière plus rigide de la partie (395) tubulaire fixée hermétiquement au reste de la cloche.

La base de la cloche comprend également des moyens (391) d'étanchéité pour séparer hermétiquement la chambre (2) de liquide de la chambre (3) d'air.

Dans un exemple représenté figure 1, les moyens (391) d'étanchéité comprennent une lèvre (391) formée à la périphérie de plus grand diamètre de la cloche pour appuyer contre une paroi de la chambre autour de l'entrée de liquide (103). La cloche peut comprendre en outre un anneau (393) rigide périphérique lié à la lèvre (391) et en appui contre les parois latérales de la chambre (3) d'air.

Dans un exemple représenté figure 7, les moyens (391) d'étanchéité comprennent une lèvre (391) formée à la périphérie du plus grand diamètre de la cloche pour s'encastrer dans une gorge annulaire formée sur une paroi (394) autour de l'entrée de liquide (103) de façon que la chambre (2) de liquide et la chambre (3) d'air soient séparées hermétiquement. La cloche peut comprendre en outre un anneau (393) périphérique lié à la lèvre (391) et en appui contre la paroi (394) autour de l'entrée de liquide (103).

Le piston (32) de la chambre (3) d'air est lié aux moyens (61) de compression et au tube (180) lié mécaniquement et de façon étanche à au manchon prolongeant la section la plus faible de la cloche.

Lorsque les moyens (61) de compression sont actionnés par un mouvement (M1) descendant. Le piston (32) de la chambre (3) d'air est poussé vers le fond du cylindre (31) de la chambre (3) d'air. Le volume de la chambre (3) d'air est réduit, l'air étant alors chassé de la chambre d'air. Une ou plusieurs entrées (33) d'air, associées à un clapet anti-retour, par exemple à membrane (36) soutenue par des bras (37), se bouchent alors automatiquement. Un flux d'air (3002) est expulsé de la chambre (3) d'air par la ou les sorties (34) de la chambre d'air vers la chambre (4) de mélange. Le piston (32) de la chambre (3) d'air étant lié au tube (180) lié mécaniquement et de façon étanche à au manchon de la cloche, la cloche du moyen (39) de rappel est déformée, une surpression à l'intérieur de la cloche est créée. Cette surpression crée un blocage du clapet (22) anti-retour pour boucher l'ouverture (103) d'entrée de la chambre de liquide. Un flux (2000) de liquide est alors expulsé par l'ouverture de sortie (25) de la chambre (2) de liquide, en repoussant le clapet disposé à la sortie (25) de la chambre (2) de liquide. Le liquide moussant est alors projeté dans la chambre (4) de mélange, comme représenté à la figure 6. Le clapet disposé en sortie de la chambre (2) de liquide comprend des moyens élastiques de maintien en position fermée, permettant de fermer de façon étanche l'ouverture de sortie (25) de la chambre (2) de liquide tant que la pression dans la chambre (2) de liquide est insuffisante pour que le liquide contenu dans la chambre (2) de liquide ne repousse le clapet d'étanchéité.

Ainsi, une surpression est créée en même temps dans la chambre (3) d'air et dans la chambre (2) de liquide, lorsque l'utilisateur exerce une pression par exemple sur les moyens (61) de compression. Le diamètre de l'ouverture de la sortie (34) de la chambre (3) d'air est, par exemple, dimensionné par rapport au diamètre de sortie (25) de la chambre (2) de liquide pour réaliser un mélange d'air et de produit liquide moussant selon une proportion déterminée.

De manière non limitative, la chambre (3) d'air est disposée adjacente à la chambre (4) de mélange, la sortie (34) de la chambre (3) d'air débouchant directement dans la chambre (4) de mélange, comme représenté à la figure 2.

Selon un autre exemple de réalisation, la sortie (34) de la chambre d'air communique avec un conduit (35) menant à la chambre (4) de mélange.

Lorsque les moyens (61) de compression ne sont pour actionnés ou sont relâchés, le moyen (39) de rappel en forme de cloche entraîne la remontée du piston (32) de la chambre (3) d'air et du tube (180) lié au manchon de la cloche. Une dépression se crée alors dans la chambre (2) de liquide, créant un flux (1000) d'aspiration de liquide provenant du réservoir (100) et repoussant le clapet (22) anti-retour disposé à l'entrée (103) de la chambre (2), comme représenté à la figure 5. Le clapet anti-retour disposé à l'entrée de la chambre de liquide est, par exemple, une bille (22) en appui contre une paroi (21) tronconique s'élargissant vers la bille et formant les bords de l'ouverture (103) d'entrée de la chambre (2) de liquide.

Une dépression est aussi créée dans la chambre d'air et un courant (3001) d'air entrant repousse le ou les clapets (36) anti-retour de la ou des entrées (33) d'air de la chambre d'air. La chambre d'air se remplit alors en air provenant de l'extérieur du dispositif de production de mousse.

De manière non limitative, la communication entre la chambre d'air et la chambre de mélange est laissée libre. La ou les entrées d'air (33) de la chambre (3) d'air ont en effet une section transversale suffisante pour alimenter la chambre d'air par un flux d'air provenant de l'extérieur. De l'air peut aussi passer par l'orifice (5) et la chambre (4) de mélange pour rentrer dans la chambre d'air par la ou les sorties (34), même si en pratique ce flux d'air entrant est négligeable.

Une aspiration (3001) d'air est créée dans la chambre (3) d'air en même temps qu'une aspiration (1000) de liquide moussant dans la chambre (2) de liquide, comme représenté à la figure 5. L'expulsion de liquide moussant et d'air dans la chambre (4) de mélange permet un brassage du liquide moussant par l'élément (42) de brassage, comme représenté à la figure 6.

De manière non limitative, comme représenté à la figure 2, la mousse produite par l'élément (413) de brassage est dirigée dans un conduit (6) d'expulsion jusqu'à un orifice (5) d'expulsion de la mousse, ou comme représenté à la figure 3, la mousse produite par l'élément (42) de brassage sort directement par l'orifice (5) d'expulsion.

Lorsque le dispositif de production de mousse n'est pas activé, le clapet d'étanchéité, à la sortie de la chambre (2) de liquide, empêche toute fuite en cas de retournement. De plus ce clapet d'étanchéité permet de maintenir le liquide moussant à l'abri de l'air, certain produit nécessitant d'être conservés à l'abri de l'air. De préférence pour des produits réagissant rapidement au contact de l'air, l'orifice (5) d'expulsion est disposé contre l'élément (42) de brassage, comme représenté à la figure 3, pour éviter de stocker de la mousse dans un conduit (6) d'expulsion ou pour pouvoir rincer la chambre (4) de mélange après utilisation.

Lorsque le dispositif de production de mousse est activé, du liquide moussant sera toujours présent à l'entrée (103) de la chambre (2) de liquide, quelque soit l'inclinaison du dispositif de production de mousse. Le réservoir fournit bien sûr du liquide moussant, dans toutes les positions, tant que le réservoir (100) n'est pas vidé. De plus le clapet d'étanchéité bouchant l'ouverture de sortie (25) de la chambre de liquide, empêche le désamorçage de la chambre (2) de liquide en cas de retournement. En effet si l'utilisateur exerce une pression pour comprimer la chambre de liquide et la chambre d'air, en position retournée, la surpression dans la chambre de liquide permet l'expulsion (200) de liquide moussant dans la chambre (4) de mélange, l'élément (415) élastique du clapet d'étanchéité ramenant ensuite ce dernier dans sa position fermée, même si l'utilisateur maintien la tête du dispositif de production de mousse en position enfoncée.

Le moyen (39) de rappel en forme de cloche peut être réalisé dans une matière élastique, comprenant, par exemple, du plastique ou du caoutchouc. La partie bombée de la cloche est souple et déformable et tend naturellement vers une position relevée dans laquelle le volume intérieur de la cloche est maximal.

La cloche joue le rôle de moyen de rappel et de séparation hermétique entre la chambre (2) de liquide et la chambre (3) d'air. La forme de paroi lisse de cloche permet d'avoir un moyen de rappel efficace et de durabilité accrue contrairement à un moyen de rappel comprenant des pliures, tels qu'un moyen de rappel en accordéon. En effet, une utilisation très fréquente du dispositif peut affaiblir le moyen de rappel au niveau des pliures où la paroi du moyen de rappel est affaiblie.

Il doit être évident pour les personnes versées dans l'art que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration, mais peuvent être modifiés dans le domaine défini par la portée des revendications jointes, et l'invention ne doit pas être limitée aux détails donnés ci-dessus.

## Revendications

1. Dispositif de production de mousse comprenant :
- un réservoir (100) d'alimentation en liquide moussant, de capacité variable,
- une chambre (2) de liquide communicant avec le réservoir d'alimentation en liquide moussant par une ouverture (103) d'entrée, et avec une chambre (4) de mélange par une ouverture (25) de sortie du liquide,
- un premier clapet (21, 22) anti-retour disposé à l'ouverture d'entrée (103) de la chambre (2) de liquide,
- un second clapet (411, 412 ; 416) anti-retour d'étanchéité, disposé à l'ouverture de sortie (25) du liquide, autorisant un flux sortant de la chambre (2) de liquide et comprenant des moyens (415, 413 ; 417) élastiques de maintien en position fermée,
- une chambre (3) d'air,
- des moyens (61) de compression pour comprimer la chambre (3) d'air et la chambre (2) de liquide pour chasser du liquide et de l'air, par l'ouverture (25) de sortie du liquide et par l'ouverture (34) de sortie de l'air, dans la chambre (4) de mélange qui comprend des moyens (42) de brassage pour produire de la mousse (51) expulsée vers un orifice (5) de sortie,
- un moyen (39) de rappel ramenant la chambre (3) d'air et la chambre (2) de liquide dans leur position non compressée pour réaliser une aspiration d'air et de liquide,le moyen (39) de rappel est une pièce élastique et déformable en forme de cloche à paroi lisse et sépare la chambre (2) de liquide et la chambre (3) d'air de façon hermétique par des moyens (391, 392) d'étanchéité,
**caractérisé en ce que** la chambre (2) de liquide correspond à l'espace sous le moyen (39) de rappel en forme de cloche, l'ouverture (25) de sortie de liquide étant réalisée au sommet de la cloche, l'ouverture (103) d'entrée de la chambre (2) de liquide étant réalisée sur une surface (394), à la base de la cloche, séparant le réservoir d'au moins la chambre de liquide,
et **en ce que** le réservoir d'alimentation en liquide moussant, de capacité variable, comprend un piston (102) mobile coulissant de façon étanche en appui contre une paroi intérieure du réservoir, le piston mobile étant disposé en vis-à-vis de l'ouverture d'entrée (103) de la chambre (2) de liquide.

2. Dispositif de production de mousse selon la revendication 1, **caractérisé en ce que** la chambre (3) d'air comprend en outre au moins une entrée (33) avec un troisième clapet anti-retour permettant l'alimentation en air provenant de l'extérieur et une ouverture sortie (34) de l'air communicant avec la chambre (4) de mélange.

3. Dispositif de production de mousse selon la revendication 1, **caractérisé en ce que** le second clapet anti-retour d'étanchéité comprend un bossage (416) plastique venant boucher l'ouverture de sortie (25) du liquide, le bossage étant maintenu par des pattes (417) élastiques fixées à la chambre (4) de mélange, les moyens de brassage comprenant un filet (42) ou un élément poreux disposé en aval de l'ouverture de sortie (25) du liquide et de l'ouverture de sortie (34) de l'air, par rapport à un écoulement vers l'orifice (5) d'expulsion.

4. Dispositif de production de mousse selon la revendication 1, **caractérisé en ce que** le second clapet anti-retour d'étanchéité comprend une bille (412) poussée contre une paroi (411) tronconique s'élargissant vers la bille et réalisant les bords de la sortie (25) de la chambre (2) de liquide, la bille étant poussée par un élément (415, 413) élastique en appui contre au moins une butée (414) d'appui de la chambre (4) de mélange.

5. Dispositif de production de mousse selon la revendication 5, **caractérisé en ce que** l'élément élastique est réalisé par un ressort (415), les moyens de brassage comprenant un filet (42) ou un élément poreux disposé en aval de l'ouverture de sortie (34) de l'air et de l'ouverture de sortie (25) du liquide, par rapport à un écoulement vers l'orifice (5) d'expulsion.

6. Dispositif de production de mousse selon la revendication 4, **caractérisé en ce que** l'élément élastique est réalisé par une pièce (413) de mousse poreuse élastique disposée en aval de l'ouverture de sortie (34) de l'air, par rapport à un écoulement vers l'orifice (5) d'expulsion pour réaliser le brassage d'air et de liquide moussant.

7. Dispositif de production de mousse selon une des revendications 1 à 6, **caractérisé en ce que** le clapet anti-retour d'étanchéité comprend une partie déformable pour assurer une fermeture étanche de l'ouverture (25) de sortie du liquide.

8. Dispositif de production de mousse selon une des revendications 1 à 7, **caractérisé en ce que** la chambre (3) d'air comprend deux parois cylindriques centrées autour d'un même axe et se rejoignant par le fond de la chambre d'air, un piston (32), dans lequel sont réalisées l'entrée (33) permettant l'alimentation en air et l'ouverture (34) de sortie de l'air, fermant la chambre (3) d'air et coulissant selon l'axe de la chambre d'air, le piston (32) de la chambre d'air étant poussé vers le fond de la chambre d'air par l'action de l'utilisateur sur une partie (61) saillante du piston ou le piston étant éloigné du fond de la chambre par l'action du moyen (39) de rappel, le moyen (39) de rappel étant disposé dans la chambre d'air, en appui sur le fond au niveau de la base de la cloche.

9. Dispositif de production de mousse selon la revendication 8, **caractérisé en ce que** la chambre (2) de liquide est disposée au centre de la chambre (3) d'air, la chambre (2) de liquide correspondant à l'espace sous la cloche du moyen (39) de rappel en forme de cloche de même axe que la chambre (3) d'air et au sommet de laquelle est réalisée l'ouverture de sortie (25) du liquide, l'ouverture d'entrée (103) de la chambre (2) de liquide étant réalisée à la base de la cloche.

10. Dispositif de production de mousse selon une des revendications 1 à 9, **caractérisé en ce que** la chambre (3) d'air comprend une pluralité d'entrées (33) d'air, disposées en périphérie de la chambre d'air, et devant lesquelles un clapet (36) à membrane est maintenue par des bras (37) de soutien, dans la chambre (3) d'air.

11. Dispositif de production de mousse selon une des revendications 1 à 10, **caractérisé en ce que** la chambre (4) de mélange est adjacente à la chambre (2) de liquide, un conduit (35) d'air joignant la sortie (34) de la chambre (3) d'air à la chambre (4) de mélange, l'orifice (5) d'expulsion étant disposé immédiatement en sortie des moyens (42) de brassage.

12. Dispositif de production de mousse selon la revendication 1, **caractérisé en ce que** les moyens (391) d'étanchéité comprennent une lèvre (391) formée à la périphérie de plus grand diamètre de la cloche pour appuyer contre une paroi (394) de la chambre autour de l'entrée de liquide (103).

13. Dispositif de production de mousse selon la revendication 14, **caractérisé en ce que** la cloche comprend un anneau (393) rigide périphérique lié à la lèvre (391) et en appui contre les parois latérales de la chambre (3) d'air.

14. Dispositif de production de mousse selon la revendication 1, **caractérisé en ce que** les moyens d'étanchéité comprennent une lèvre (22) formée à la périphérie du plus grand diamètre de la cloche pour s'encastrer dans une gorge annulaire formée sur une paroi (394) autour de l'entrée de liquide (103).

15. Dispositif de production de mousse selon la revendication 12, **caractérisé en ce que** la cloche comprend un anneau (393) rigide périphérique lié à la lèvre (391) et en appui contre la paroi (394) autour de l'entrée de liquide (103).

16. Dispositif de production de mousse selon la revendication 1, **caractérisé en ce que** les moyens (61) de compression comprennent un tube (180) lié mécaniquement et de façon étanche à un manchon prolongeant la section la plus faible de la cloche, les moyens d'étanchéité (392) comprenant un encastrement du tube (180) avec une partie (395) tubulaire de la cloche moins élastique que le reste de la cloche.

## Patentansprüche

1. Vorrichtung zur Schaumerzeugung umfassend:
- einen Zufuhrbehälter (100) variablen Fassungsvermögens für Schaumflüssigkeit,
- eine Flüssigkeitskammer (2), die mit dem Zufuhrbehälter für Schaumflüssigkeit durch eine Einlassöffnung (103), und mit einer Mischkammer (4) durch eine Flüssigkeitsauslassöffnung (25) verbunden ist,,
- ein erstes Rückschlagventil (21, 22), das an der Einlassöffnung (103) der Flüssigkeitskammer (2) angeordnet ist,
- ein zweites Dichtrückschlagventil (411, 412; 416), das an der Flüssigkeitsauslassöffnung (25) angeordnet ist, das einen Abfluss von der Flüssigkeitskammer (2) ermöglicht und das elastische Haltemittel (415, 413; 417) zur Beibehaltung der geschlossenen Position aufweist,
- eine Luftkammer (3),
- Kompressionsmittel (61) zum Komprimieren der Luftkammer (3) und der Flüssigkeitskammer (2) um Flüssigkeit und Luft durch die Flüssigkeitsauslassöffnung (25) und die Luftaustrittsöffnung (34) in die Mischkammer (4) zu drängen, die Vermischmittel (42) zur Erzeugung des Schaums (51) aufweist, der zu einem Auslassöffnung (5) ausgestoßen wird,
- ein Rückstellmittel (39), das die Luftkammer (3) und die Flüssigkeitskammer (2) in ihre unkomprimierte Position zurückstellt, um eine Ansaugung von Luft und von Flüssigkeit zu verursachen, wobei das Rückstellmittel (39) ein elastisches und umformbares glockenförmiges glattwandiges Teil ist und die Flüssigkeitskammer (2) sowie die Luftkammer (3) durch Dichtungsmittel (391, 392) hermetisch trennt,
**dadurch gekennzeichnet, dass** die Flüssigkeitskammer (2) dem Raum unter dem glockenförmigen Rückstellmittel (39) entspricht, wobei die Flüssigkeitsauslassöffnung (25) an der Spitze der Glocke ausgebildet ist, wobei die Einlassöffnung (103) der Flüssigkeitskammer (2) auf einer an dem unteren Teil der Glocken befindenden Fläche (394) ausgebildet ist, die den Einlaufbehälter und mindestens die Flüssigkeitskammer trennt,
und, dass der Zufuhrbehälter variablen Fassungsvermögens, für Schaumflüssigkeit, einen bewegbaren Kolben (102) aufweist, der dicht gegenüber einer Innenwand des Einlaufbehälters gleitet, wobei der bewegbare Kolben gegenüber der Einlassöffnung (103) der Flüssigkeitskammer (2) angeordnet ist.

2. Vorrichtung zur Schaumerzeugung nach Anspruch 1, **dadurch gekennzeichnet, dass** die Luftkammer (3) weiterhin wenigstens einen Einlass (33) mit einem dritten Rückschlagventil aufweist, die der Zufuhr von Außenluft ermöglicht, und eine Luftaustrittsöffnung (34), die mit der Mischkammer (4) verbunden ist.

3. Vorrichtung zur Schaumerzeugung nach Anspruch 1, **dadurch gekennzeichnet, dass** das zweite Dichtrückschlagventil einen Kunststoffbuckel (416) ausweist, der die Flüssigkeitsauslassöffnung (25) schließt, wobei der Buckel von elastischen Stützen (417) gehalten wird, die an der Mischkammer (4) befestigt sind, wobei die Vermischmittel ein Netz (42) oder ein poröses Teil aufweisen, das stromabwärts von der Flüssigkeitsauslassöffnung (25) und der Luftaustrittsöffnung (34) bezüglich einer Strömung zu der Auslassöffnung (5) angeordnet ist.

4. Vorrichtung zur Schaumerzeugung nach Anspruch 1, **dadurch gekennzeichnet, dass** das zweite Dichtrückschlagventil eine Kugel (412) aufweist, die gegen eine kegelstumpfartige Wand (411) gedrückt wird, die sich in Richtung der Kugel erweitert und die Ränder der Auslassöffnung (25) der Flüssigkeitskammer (2) ausbildet, wobei die Kugel von einem elastischen Mittel (415, 413) gedrückt wird, das sich gegen mindestens einen Abstützanschlag (414) der Mischkammer (4) stützt.

5. Vorrichtung zur Schaumerzeugung nach Anspruch 5 **dadurch gekennzeichnet, dass** das elastische Mittel als eine Feder (415) ausgebildet ist, wobei die Vermischmittel ein Netz (42) oder ein poröses Teil aufweisen, das stromabwärts von der Luftaustrittsöffnung (34) und der Flüssigkeitsauslassöffnung (25) bezüglich einer Strömung zu der Auslassöffnung (5) angeordnet ist.

6. Vorrichtung zur Schaumerzeugung nach Anspruch 4, **dadurch gekennzeichnet, dass** das elastische Mittel als ein elastisches poröses Schaumteil (413) ausgebildet ist, das stromabwärts von der Luftaustrittsöffnung (34) bezüglich einer Strömung zu der Auslassöffnung (5) angeordnet ist, um das Vermischen von Luft und Schaumflüssigkeit durchzuführen.

7. Vorrichtung zur Schaumerzeugung nach einem der Ansprüche 1 bis 6, **dadurch gekennzeichnet, dass** das Dichtrückschlagventil einen verformbaren Abschnitt aufweist, um ein dichtes Abschließen der Flüssigkeitsauslassöffnung (25) zu gewährleisten.

8. Vorrichtung zur Schaumerzeugung nach einem der Ansprüche 1 bis 7, **dadurch gekennzeichnet, dass** die Luftkammer (3) zwei zylindrische Wandungen aufweist, die um dieselbe Achse zentriert sind und an dem Boden der Luftkammer zusammenlaufen, einen Kolben (32) auf dem die Öffnung (33) zur Luftversorgung und die Luftaustrittsöffnung (34) angeordnet sind, der die Luftkammer (3) schließt und bezüglich der Achse der Luftkammer gleitet, wobei der Kolben (32) der Luftkammer durch die Betätigung des Benutzers auf einem vorstehenden Teil (61) des Kolbens zu dem Boden der Luftkammer gedrückt wird oder der Kolben unter dem Einfluss des Rückstellmittels (39) von dem Boden der Kammer weggezogen wird, wobei das Rückstellmittel (39) in der Luftkammer gegen dem Boden an dem unteren Teil der Glocke angeordnet ist.

9. Vorrichtung zur Schaumerzeugung nach Anspruch 8, **dadurch gekennzeichnet, dass** die Flüssigkeitskammer (2) in der Mitte der Luftkammer (3) angeordnet ist, wobei die Flüssigkeitskammer (2) dem Raum unter der Glocke des glockenförmigen Rückstellmittels (39) mit derselben Achse wie die Luftkammer (3) entspricht, und an dessen Spitze die Flüssigkeitsauslassöffnung (25) angeordnet ist, wobei die Einlassöffnung (103) der Flüssigkeitskammer im unteren Teil der Glocke angeordnet ist.

10. Vorrichtung zur Schaumerzeugung nach einem der Ansprüche 1 bis 9, **dadurch gekennzeichnet, dass** die Luftkammer (3) eine Vielzahl von Lufteinlassöffnungen (33) aufweist, die im Umfangbereich der Luftkammer angeordnet sind, und vor welchen ein Membranventil (36) von Stützarmen (37) in der Luftkammer (3) gehalten wird.

11. Vorrichtung zur Schaumerzeugung nach einem der Ansprüche 1 bis 10, **dadurch gekennzeichnet, dass** die Mischkammer (4) benachbart zu der Flüssigkeitskammer (2) ist, wobei ein Luftkanal (35) die Austrittsöffnung (34) der Luftkammer (3) und die Mischkammer (4) verbindet, wobei die Auslassöffnung (5) unmittelbar an dem Auslass der Vermischmittel (42) angeordnet ist.

12. Vorrichtung zur Schaumerzeugung nach Anspruch 1, **dadurch gekennzeichnet, dass** die Dichtungsmittel (391) eine Lippe (391) aufweisen, die an dem Umfang des größten Durchmessers der Glocke ausgebildet ist, um gegen eine Wand (394) der Kammer um die Flüssigkeitseinlassöffnung (103) herum zu drücken.

13. Vorrichtung zur Schaumerzeugung nach Anspruch 12, **dadurch gekennzeichnet, dass** die Glocke einen umfänglichen starren Ring (393) aufweist, der mit der Lippe (391) verbunden ist, und sich gegen die Seitenwände der Luftkammer (3) stützt.

14. Vorrichtung zur Schaumerzeugung nach Anspruch 1, **dadurch gekennzeichnet, dass** die Dichtungsmittel eine Lippe (22) aufweisen, die an dem Umfang des größten Durchmessers der Glocke ausgebildet ist, um in eine auf einer Wand (394) um die Flüssigkeitseinlassöffnung (103) herum ausgebildete Ringnut eingefügt zu werden.

15. Vorrichtung zur Schaumerzeugung nach Anspruch 12, **dadurch gekennzeichnet, dass** die Glocke einen umfänglichen starren Ring (393) aufweist, der mit der Lippe (391) verbunden ist, und sich gegen die Wand (394) um die Flüssigkeitseinlassöffnung (103) herum stützt.

16. Vorrichtung zur Schaumerzeugung nach Anspruch 1, **dadurch gekennzeichnet, dass** die Kompressionsmittel (61) ein Rohr (180) aufweisen, das mechanisch und dicht mit einer Hülse verbunden ist, die den schwächsten Abschnitt der Glocke verlängert, wobei die Dichtmittel (392) einen Einbau des Rohres (180) aufweist, mit einem röhrenförmigen Abschnitt (395) der Glocke, der weniger elastisch ist, als der Rest der Glocke.

## Claims

1. Device for the production of foam comprising:
- a reservoir (100) for the supply of foaming liquid, of variable capacity,
- a liquid chamber (2) communicating with the foaming liquid supply reservoir by an inlet opening (103), and with a mixing chamber (4) by a liquid outlet opening (25),
- a first non-return valve (21, 22) disposed at the inlet opening (103) of the liquid chamber (2),
- a second non-return sealing valve (411, 412; 416) disposed at the liquid outlet opening (25), enabling a flow leaving the liquid chamber (2) and comprising elastic means (415, 413; 417) for holding in the closed position,
- an air chamber (3),
- compression means (61) for compressing the air chamber (3) and the liquid chamber (2) in order to expel liquid and air, via the liquid outlet opening (25) and via the air outlet opening (34), into the mixing chamber (4) which comprises stirring means (42) for producing the foam (51) discharged towards an outlet orifice (5),
- a return means (39) which returns the air chamber (3) and the liquid chamber (2) to their uncompressed position in order to produce suction of air and liquid, the return means (39) is a deformable elastic bell-shaped component with a smooth wall which separates the liquid chamber (2) and the air chamber (3) hermetically by sealing means (391, 392),
**characterised in that** the liquid chamber (2) corresponds to the space under the bell-shaped return means (39), the liquid outlet opening (25) being formed at the top of the bell, the inlet opening (103) of the liquid chamber (2) being formed on a surface (394), at the base of the bell, separating the reservoir from at least the liquid chamber,
and **in that** the foaming liquid supply reservoir of variable capacity comprises a movable piston (12) which slides in sealing fashion against an inner wall of the reservoir, the movable piston being disposed opposite the inlet opening (103) of the liquid chamber (2).

2. Foam producing device according to claim 1, **characterised in that** the air chamber (3) further comprises at least one inlet (33) with a third non-return valve permitting the supply of air from the outside and an air outlet opening (34) communicating with the mixing chamber (4).

3. Foam producing device according to claim 1, **characterised in that** the second non-return sealing valve comprises a plastic boss (416) which plugs the liquid outlet opening (25), the boss being held by elastic feet (417) fixed to the mixing chamber (4), the stirring means comprising a mesh (42) or porous element disposed downstream of the liquid outlet opening (25) and of the air outlet opening (34), in relation to flow towards the discharge orifice (5).

4. Foam producing device according to claim 1, **characterised in that** the second non-return sealing valve comprises a ball (412) pushed against a frustoconical wall (411) widening towards the ball and forming the edges of the outlet (25) of the liquid chamber (2), the ball being pushed by an elastic element (415, 413) against at least one supporting stop (414) of the mixing chamber (4).

5. Foam producing device according to claim 5, **characterised in that** the elastic element is formed by a spring (415), the stirring means comprising a mesh (42) or porous element disposed downstream of the air outlet opening (34) and of the liquid outlet opening (25), in relation to flow towards the discharge orifice (5).

6. Foam producing device according to claim 4, **characterised in that** the elastic element is formed by a porous elastic foam component (413) disposed downstream of the air outlet opening (34), in relation to flow towards the discharge orifice (5), in order to carry out the stirring of air and foaming liquid.

7. Foam producing device according to one of claims 1 to 6, **characterised in that** the non-return sealing valve comprises a deformable portion in order to ensure that the liquid outlet opening (25) is sealed shut.

8. Foam producing device according to one of claims 1 to 7, **characterised in that** the air chamber (3) comprises two cylindrical walls centred around the same axis and joining at the bottom of the air chamber, a piston (32) in which are formed the inlet (33) allowing supply of air and the air outlet opening (34), closing the air chamber (3) and sliding along the axis of the air chamber, the piston (32) of the air chamber being pushed towards the bottom of the air chamber by the action of the user on a projecting portion (61) of the piston, or the piston being moved away from the bottom of the chamber by the action of the return means (39), the return means (39) being disposed in the air chamber, against the bottom at the level of the base of the bell.

9. Foam producing device according to claim 8, **characterised in that** the liquid chamber (2) is disposed at the centre of the air chamber (3), the liquid chamber (2) corresponding to the space below the bell of the bell-shaped return means (39) having the same axis as the air chamber (3) and at the top of which is formed the liquid outlet opening (25), the inlet opening (103) of the liquid chamber (2) being formed at the base of the bell.

10. Foam producing device according to one of claims 1 to 9, **characterised in that** the air chamber (3) comprises a plurality of air inlets (33), disposed at the periphery of the air chamber, and in front of which a diaphragm valve (36) is held by supporting arms (37), in the air chamber (3).

11. Foam producing device according to one of claims 1 to 10, **characterised in that** the mixing chamber (4) is adjacent to the liquid chamber (2), an air conduit (35) connecting the outlet (34) of the air chamber (3) to the mixing chamber (4), the discharge orifice (5) being disposed immediately at the outlet of the stirring means (42).

12. Foam producing device according to claim 1, **characterised in that** the sealing means (391) comprise a lip (391) formed at the periphery of larger diameter of the bell in order to bear on a wall (394) of the chamber around the liquid inlet (103).

13. Foam producing device according to claim 14, **characterised in that** the bell comprises a rigid peripheral ring (393) connected to the lip (391) and bearing on the side walls of the air chamber (3).

14. Foam producing device according to claim 1, **characterised in that** the sealing means comprise a lip (22) formed at the periphery of the largest diameter of the bell in order to be embedded in an annular groove formed in a wall (394) around the liquid inlet (103).

15. Foam producing device according to claim 12, **characterised in that** the bell comprises a rigid peripheral ring (393) connected to the lip (391) and bearing on the wall (394) around the liquid inlet (103).

16. Foam producing device according to claim 1, **characterised in that** the compression means (61) comprise a tube (180) connected mechanically and in sealing fashion to a sleeve which extends the smallest cross-section of the bell, the sealing means (392) comprising embedding of the tube (180) with a tubular portion (395) of the bell which is less elastic than the rest of the bell.
